# EUROPÄISCHE PATENTSCHRIFT

(11) **EP 2 322 065 B1**
(45) Veröffentlichungstag und Bekanntmachung des Hinweises auf die Patenterteilung: **17.08.2016**
(21) Anmeldenummer: 10013696.9
(22) Anmeldetag: 15.10.2010
(51) Int. Cl.: A47K 5/12, B05B 11/00

(54) **Fluidspender**
Fluid dispenser
Distributeur de fluide

(30) Priorität: 17.11.2009 DE 202009015766 U
(43) Veröffentlichungstag der Anmeldung: 18.05.2011
(73) Patentinhaber: Ingo-Manufacturing Ltd., Ballymote Sligo (IE)
(72) Erfinder: O'Malley, John, Ballymote, co. Sligo (IE)
(74) Vertreter: Grünecker Patent- und Rechtsanwälte PartG mbB

(56) Entgegenhaltungen:
- EP-A1- 0 940 110
- WO-A1-2005/056090
- WO-A1-2006/077486
- GB-A- 857 189

## Beschreibung

Die vorliegende Erfindung betrifft einen Fluidspender mit einem von einem Betätigungsmechanismus betätigbaren Pumpmechanismus, welcher in einem Spendergehäuse angeordnet ist, wobei eine mit dem Betätigungsmechanismus gekoppelte Zähleinrichtung die Aktionen des Pumpmechanismus erfasst.

WO 2006/077486 A1 betrifft einen Inhalator mit einem Betätigungsmechanismus in einem Gehäuse des Inhalators, in das ein druckbeaufschlagter Zylinder montierbar ist. An dem Betätigungsmechanismus ist eine Zähleinrichtung vorgesehen, die an einem Abschnitt des Gehäuses des Inhalators vorgesehen ist, der zu einem Auslaufabschnitt abgewandt und beabstandet ist.

WO 2005/056090 betrifft einen Inhalator, der einen druckbeaufschlagten Behälter aufweist, der an einem Gehäuseendabschnitt eine Zähleinrichtung aufweist, die mit Abstand zu einem abdeckbaren Auslaufabschnitt angeordnet ist.

EP 0940110 A1 offenbart einen Fluidspender nach dem Obergriff des Anspruchs 1 und betrifft einen Flüssigkeitsspender, wobei der Auslaufabschnitt des Flüssigkeitsspenders in der Längsrichtung des Flüssigkeitsspenders und eines Vorratsbehälters angeordnet ist.

Aus der US 6,707,873 B2 ist auch ein Fluidspender nach dem Oberbegriff von Anspruch 1 bekannt, welcher mit einer Hand bedienbar ist. Die Hand wird unter ein vertikal unteres Ende des Fluidspenders gehalten, wobei gleichzeitig ein im Bereich des vertikal unteren Endes vorgesehener und von einer Vorderseite des Fluidspenders zugänglicher Betätigungshebel mit dem Handballen der gleichen Hand einwärts gedrückt wird. Hierdurch wird Fluid in die betätigende Hand gefördert, wobei ein innerhalb eines Gehäuses des Fluidspenders verlaufendes Auslaufrohr seine Auslauföffnung am vertikal unteren Ende des Fluidspenders hat, so dass die unter das Gehäuse gehaltene betätigende Hand befüllt wird. Durch das Drücken des Betätigungshebels wird ferner eine Einrichtung bedient, welche das Betätigen des Betätigungshebels erfasst und Bedieninformationen über ein Display anzeigt, welches über ein Fenster in einer vertikal verlaufenden Frontwand des Gehäuses ablesbar ist.

Ein vom Grundprinzip ähnlicher Fluidspender ist aus der US 5,771,925 bekannt. Jedoch hat dieser Fluidspender eine akustische Signaleinrichtung, welche dem Benutzer signalisiert, wann die für ein effektives Reinigen der Hände notwendige Zeit verstrichen ist.

Der vorliegenden Erfindung liegt die Aufgabe zugrunde, einen Fluidspender vorzusehen, welcher eine gute Funktionalität hat und eine Aktionen eines Pumpmechanismus des Fluidspenders erfassende Zähleinrichtung aufweist, die möglichst gut in den Spender integriert ist.

Die Aufgabe wird erfindungsgemäß gelöst mit einem Fluidspender mit den Merkmalen des Anspruches 1.

Dadurch, dass die Zähleinrichtung an dem auskragenden Auslaufabschnitt vorgesehen ist, befindet sie sich an prominenter Stelle, ist aber trotzdem gut in den Fluidspender integriert. Dies hat ferner den Vorteil, dass der Grundaufbau des Fluidspenders im Wesentlichen so beibehalten werden kann, wie er für einen Fluidspender ohne Zähleinrichtung verwendet wird, der nicht beansprucht wird.

Außerdem ist, trotzdem die Zähleinrichtung in dem Auslaufabschnitt vorgesehen ist, ein gutes Arbeiten von Betätigungsmechanismus und Pumpmechanismus möglich, sowie ein gutes Zusammenspiel von Betätigungsmechanismus und Zähleinrichtung möglich.

Vorteilhafterweise kann die Zähleinrichtung zusammen mit dem Auslaufabschnitt von dem Spendergehäuse abnehmbar ausgebildet sein. So ist die Zähleinrichtung, beispielsweise zu Wartungszwecken leicht zugänglich und kann außerdem zusammen mit dem Auslaufabschnitt leicht ausgetauscht werden.

Besonders bevorzugt kann der Auslaufabschnitt in einer Wartungsstellung einen Zugriff auf eine Rückstellanordnung der Zähleinrichtung freigeben und in einer Bereitschaftsstellung die Rückstellanordnung verdecken. So kann geschultes Personal auf einfache Weise die Zähleinrichtung zurückstellen, während ungeschulte Nutzer des Fluidspenders davon abgehalten werden, die Zähleinrichtung unautorisiert zurückzustellen.

Besonders günstig kann die Zähleinrichtung von dem Auslaufabschnitt lösbar vorgesehen sein. So kann die Zähleinrichtung beispielsweise ausgetauscht werden und der Auslaufabschnitt kann weiterverwendet werden.

Bevorzugterweise kann die Zähleinrichtung ein Zählergehäuse aufweisen, welches in den Auslaufabschnitt einsetzbar ist und ein Zählwerk aufnimmt. Mit dem Zählergehäuse kann das Zählwerk vor äußeren Einflüssen geschützt werden.

Besonders vorteilhaft kann das Zählergehäuse einen Lichtausschnitt für eine dahinterliegende Anzeige aufweisen. So kann die Anzeige durch das Zählergehäuse abgelesen werden.

Besonders günstig kann an dem Zählergehäuse eine Rückstellbetätigungsvorrichtung vorgesehen sein, mit welcher ein Rückstellmittel der Zähleinrichtung auslösbar ist. Auf diese Weise kann das Rückstellmittel indirekt ausgelöst werden.

Vorteilhafterweise kann die Zähleinrichtung einen Sensor aufweisen, der eine Bewegung des Betätigungsmechanismus berührungslos, insbesondere durch Annäherung messend ausgebildet ist. Dadurch arbeitet der Sensor verschleißfrei.

Bevorzugterweise kann an dem Betätigungsmechanismus ein dem Sensor zugeordnetes Markierungsmittel vorgesehen sein, auf welches der Sensor reagierend ausgebildet ist. Das Markierungsmittel markiert die Bewegung des Betätigungsmechanismus für den Sensor.

Besonders günstig kann der Sensor als Reed-Kontakt und das Markierungsmittels ein an dem Betätigungsmechanismus vorgesehenes Magnetelement ausgebildet sein. Wenn sich das Magnetelement relativ zu dem Sensor bewegt, ändert sich das Magnetfeld im Bereich des Sensors, was dieser als Reed-Kontakt erfasst.

Bevorzugterweise kann einstellbar sein, bei welchem Anteil einer maximal möglichen Bewegung des Betätigungsmechanismus die Zähleinrichtung weiterzählt. So kann sichergestellt werden, dass die Zähleinrichtung erst dann weiterzählt, wenn eine Mindestfluidmenge abgegeben wird.

Vorteilhafterweise kann eine Relativlage einstellbar sein, welche ein Sensor der Zähleinrichtung und ein dem Sensor zugeordnetes Markierungsmittel des Betätigungsmechanismus zueinander haben, wenn sich der Betätigungsmechanismus in einer Ausgangsstellung befindet. Hiermit ist beispielsweise ein Auslösezeitpunkt einstellbar, bei welchem die Zähleinrichtung weiterzählt.

Besonders günstig kann mit der Zähleinrichtung erfassbar sein, bis zu welchem Anteil einer maximal möglichen Bewegung der Betätigungsmechanismus bewegt wird. Der Bewegungsanteil gibt über eine bei einer Bewegungsaktion tatsächlich geförderte Fluidmenge Aufschluss.

Besonders bevorzugt können die Bewegungsanteile mit der Zähleinrichtung komulierbar sein. Hieraus kann ermittelt werden, wieviel Fluid bei mehreren, gegebenenfalls auch unvollständigen Betätigungsaktionen in Summe gefördert wurde.

Vorteilhafterweise kann die Zähleinrichtung von dem Auslaufabschnitt lösbar und durch eine Abdeckblende ersetzbar sein. Hierdurch kann der Auslaufabschnitt nach einer Demontage der Zähleinrichtung weiterverwendet werden. Umgekehrt kann auch eine Abdeckblende durch eine Zähleinrichtung ersetzt werden.

Separater Schutz wird für den Auslaufabschnitt mit Zähleinrichtung beansprucht, wobei der Auslaufabschnitt an dem Fluidspender lösbar anbringbar sein kann. Der Auslaufabschnitt mit Zähleinrichtung kann dabei gegen einen nicht beanspruchten Auslaufabschnitt ohne Zähleinrichtung austauschbar sein und umgekehrt.

Eine Ausführungsform der Erfindung ist in der Zeichnung gezeigt und wird nachfolgend beschrieben. Es zeigen:
- Figur 1: ist eine perspektivische Vorderansicht eines erfindungsgemäßen Fluidspenders ohne Fluidflasche,
- Figur 2: ist eine perspektivische Vorderansicht eines Auslaufabschnitts des Fluidspenders mit Zähleinrichtung,
- Figur 3: ist eine perspektivische Vorderansicht eines Gehäuseoberteiles der Zähleinrichtung,
- Figur 4: ist eine perspektivische Seitenansicht eines Zählwerks der Zähleinrichtung,
- Figur 5: ist eine perspektivische Ansicht auf ein Gehäuseunterteil der Zähleinrichtung,
- Figur 6: zeigt das Zählwerk in das Gehäuseunterteil eingesetzt in einer perspektivischen Vorderansicht,
- Figur 7: ist eine perspektivische Rückansicht des Auslaufabschnitts mit Zähleinrichtung,
- Figur 8: ist eine perspektivische Seiten- und Rückansicht auf den Auslaufabschnitt mit Zähleinrichtung, einen Teil eines Betätigungsmechanismus, einen Pumpmechanismus und ein Markierungsmittel, auf welches die Zähleinrichtung reagiert,
- Figur 9: ist eine Längsschnittansicht des Fluidspenders, in welcher einige Komponenten des Fluidspenders weggelassen sind, insbesondere der Pumpmechanismus, wobei der Fluidspender jedoch mit Fluidflasche gezeigt ist,
- Figur 10: ist eine vergrößerte Darstellung eines Abschnitts von Figur 9 und
- Figur 11: ist eine perspektivische Vorderansicht eines Auslaufabschnitts mit einer Abdeckblende.

Figur 1 zeigt einen erfindungsgemäßen Fluidspender 1 ohne Fluidflasche. Der Fluidspender 1 weist einen Betätigungsmechanismus 2, einen Pumpmechanismus 3, ein Spendergehäuse 4 sowie einen von dem Spendergehäuse auskragenden Auslaufabschnitt 5 mit daran vorgesehener Zähleinrichtung 6 auf. Der Auslaufabschnitt 5 kragt quer zur Längsrichtung des Fluidspenders aus. Man könnte auch sagen er steht wenigstens abschnittsweise quer zur Längsrichtung des Fluidspenders 1 von dem Spendergehäuse 4 vor. In dieser Ausführungsform der Erfindung verläuft die Längsachse des Fluidspenders etwa vertikal und der Auslaufabschnitt ist an einem vertikal oberen Ende 7 des Fluidspenders 1 vorgesehen.

Der Auslaufabschnitt 5 deckt ein Auslaufrohr 8 ab, von welchem in Figur 1 nur ein distales Ende 9 sichtbar ist, das unter dem Auslaufabschnitt 5 hervorsteht. Das Auslaufrohr 8 ist mit dem Pumpmechanismus 3 verbunden, welcher innerhalb des Spendergehäuses 4 angeordnet ist. Der Pumpmechanismus 3 wird mit Hilfe des Betätigungsmechanismus 2 betätigt, von welchem in Figur 1 nur ein etwa U-förmiger Bedienhebel 10 sichtbar ist. Der Auslaufabschnitt 5 weist seitliche Aussparungen 11 auf, in welchen sich der Bedienhebel 10 schwenkend bewegen kann. Außerdem ist der Auslaufabschnitt 5 von einer in Figur 1 gezeigten Bereitschaftsstellung nach oben in eine Wartungsstellung schwenkbar, in welcher das Auslaufrohr 8 freigegeben wird und ein Inneres des Auslaufabschnittes zugänglich ist.

Der Auslaufabschnitt 5 mit der Zähleinrichtung 6 ist von dem Fluidspender 1 abnehmbar und in Figur 2 einzeln in einer perspektivischen Vorderansicht gezeigt. Die Zähleinrichtung 6 hat ein Zählergehäuse 12, welches in den Auslaufabschnitt 5 eingesetzt ist und welches ein Zählwerk 13 aufnimmt. Von dem Zählergehäuse 12 ist in Figur 2 nur ein Gehäuseoberteil 14 mit einem Lichtausschnitt 15 sichtbar. Durch den fensterartig ausgebildeten Lichtausschnitt 15 ist eine dahinterliegende Anzeige 16 des Zählwerks 13 ablesbar. Die Anzeige 16 kann als Display ausgebildet sein. Die Zähleinrichtung 6 ist von dem Auslaufabschnitt 5 lösbar vorgesehen.

In Figur 3 ist das Gehäuseoberteil 14 des Zählergehäuses 12 einzeln dargestellt. Es weist einen an drei Seiten vorgesehenen, durchgehenden, flanschartigen Anlagekragen 17 auf. Wenn das Gehäuseoberteil von innen in eine Aufnahmeöffnung 18 des Auslaufabschnitts 15 eingesetzt wird, kommt der Anlagekragen 17 innen in Anlage mit dem Auslaufabschnitt 5. Im Bereich einer Vorderseite 19 des Gehäuseoberteils 14 ist ein nach unten vorstehender Haken 20 angeformt. In dieser Ausführungsform der Erfindung ist der Haken 20 an den Anlagekragen 17 angeformt.

In Figur 4 ist das Zählwerk 13 in einer perspektivischen Seitenansicht gezeigt. Auf seiner Oberseite 21, an welcher auch die Anzeige 16 vorgesehen ist, weist es als Rückstellmittel einen Reset-Knopf 22 auf. Durch Drücken des Reset-Knopfes 22 wird die Anzeige 16 zurückgesetzt. Das Zählwerk 13 weist einen Sensor 23 auf, welcher in dieser Ausführungsform der Erfindung als Reed-Kontakt ausgebildet ist. Der Sensor 23 ist über elektrische Verbindungen 25, 26 mit einer Zählvorrichtung im Inneren des Zählwerks 13 verbunden. An der Unterseite 24 des Zählwerks 13 ist ferner eine Batterie 27 vorgesehen.

In Figur 5 ist ein Gehäuseunterteil 28 des Zählergehäuses 12 in einer perspektivischen Ansicht gezeigt, wobei ein Innenbereich des Gehäuseunterteils sichtbar ist. An einer Vorderseite 29 weist es einen Flansch 30 mit einer Öffnung 31 auf. In die Öffnung 31 wird der Haken 20 des Gehäuseoberteils 14 eingeführt.

Das Gehäuseunterteil 28 weist eine Mulde 32 zum Aufnehmen des Zählwerks 13 auf. Wenn das Zählwerk 13 in das Gehäuseunterteil 28 eingesetzt wird, wird der Sensor 23 in einer an einer Rückseite 33 des Gehäuseunterteils 28 ausgebildeten, insbesondere nach hinten offenen Aufnahmekammer 34 positioniert. Das heißt der Sensor 23 wird in einem Außenbereich des Gehäuseunterteils 28 untergebracht, also außerhalb der Mulde 32. Die offene Aufnahmekammer 34 wird nach oben durch einen hakenartigen Vorsprung 35 begrenzt.

Im Bodenbereich der Mulde 32 weist das Gehäuseunterteil 28 eine Rückstellbetätigungsvorrichtung 36 auf, mit welcher Druck auf das Zählwerk 13 ausgeübt werden kann. In der vorliegenden Ausführungsform der Erfindung ist die Rückstellbetätigungsvorrichtung 36 zungenartig ausgebildet und weist an ihrem freien Ende eine Taste 37 auf. In die Mulde 32 hinein stehen im Bereich der Taste 37 Stege 38, 39 vor, über welche eine von außen auf die Taste 37 aufgebrachte Kraft auf das Zählwerk 13 übertragen werden kann, wenn dieses in die Mulde 32 eingesetzt ist. Die Rückstellübertragungsvorrichtung 36 ist auf Seiten der Rückseite 33 des Gehäuseunterteils 28 an einem Boden 42 der Mulde 32 angelenkt und ihr freies Ende weist zur Vorderseite 29 des Gehäuseunterteils 28.

Das Gehäuseunterteil 28 weist ferner zwei seitliche federelastische Haltestege 40, 41 auf. Die Haltestege 40, 41 sind am Boden 42 der Mulde 32 angelenkt und erstrecken sich, einen Teil der Mulde bildend, zur Rückseite 33 des Gehäuseunterteils 28 und dann nach oben.

Figur 6 zeigt das Zählwerk 13 im in die Mulde 32 des Gehäuseunterteils 28 eingesetzten Zustand. Die Haltestege 40, 41 liegen an der Rückseite des Zählwerks 13 an und halten es in der Mulde 32. Zur Montage am Gehäuseoberteil 14 wird die Öffnung 31 des Gehäuseunterteils 28 in den Haken 20 des Gehäuseoberteils 14 eingehängt und dann mit dem Zählwerk 13 in Richtung zu dem Gehäuseoberteil 14 geschwenkt und mit diesem verbunden, beispielsweise mit Schrauben.

Figur 7 zeigt den Auslaufabschnitt 5 mit montierter Zähleinrichtung 6 in einer perspektivischen Ansicht von hinten. Das Gehäuseoberteil 14, und damit die Zähleinrichtung 6, ist durch Verrasten in dem Auslaufabschnitt 5 befestigt.

Es ist in Figur 7 gut zu erkennen, dass die Taste 37 der Rückstellbetätigungsvorrichtung 36 durch einen Innenraum 43 des Auslaufabschnitts 5 zugänglich und durch eine Bedienperson betätigbar ist. Durch ein Drücken der Taste 37 wird das Zählwerk 13 in dem Zählergehäuse 12 bewegt und der Reset-Knopf 22 gegen das Gehäuseoberteil 14 gedrückt, wodurch er in das Zählwerk 13 gedrückt wird und die Anzeige 16 zurückgesetzt wird. Die Rückstellbetätigungsvorrichtung 36 ist Teil einer Rückstellanordnung, zu welcher auch das Rückstellmittel 22 des Zählwerks gehört. Solange die Taste 37 nicht gedrückt wird, halten die Haltestege 40, 41 das Zählwerk 13 in einer Position, in welcher der Reset-Knopf 22 ausreichend weit von dem Gehäuseoberteil 14 entfernt ist, zumindest jedoch nicht ungewollt gedrückt wird. Auf diese Weise wird vermieden, dass das Zählwerk 13 versehentlich zurückgesetzt wird.

Es ist auch möglich, eine Zähleinrichtung vorzusehen, bei welcher ein Rückstellmittel des Zählwerks direkt bedienbar ist und eine Rückstellbetätigungsvorrichtung nicht erforderlich ist.

Wie aus Figur 7 ferner hervorgeht, ist der in der Aufnahmekammer 34 der Zähleinrichtung 6 angeordnete Sensor 23 an einer Rückseite 44 des Auslaufabschnitts positioniert, wenn die Zähleinrichtung 6 in dem Auslaufabschnitt 5 montiert ist. Dabei liegt eine zu der Rückseite 44 des Auslaufabschnitts 5 gerichtete Seite 45 des Sensors 23 größtenteils frei. Sie wird von dem hakenartigen Vorsprung 35, welcher den Sensor 23 in der offenen Aufnahmekammer 34 hält und hintergreift, nur geringfügig verdeckt.

Mit dem Sensor 23 ist die Bewegung des Betätigungsmechanismus 2 berührungslos erfassbar. Dabei erfasst der Sensor 23 ein Entfernen und Annähern eines Markierungsmittels des Betätigungsmechanismus, welches sich bewegt, wenn sich der Betätigungsmechanismus bewegt. In dieser Ausführungsform der Erfindung ist der Sensor 23 als Reed-Kontakt ausgebildet und das Markierungsmittel als dauermagnetisches Magnetelement 50. Figur 8 zeigt in einer perspektivischen Ansicht den Auslaufabschnitt 5 mit der Zähleinrichtung 6, den Pumpmechanismus 3, sowie einen Teil des Betätigungsmechanismus 2, insbesondere dessen Bedienhebel 10. Der Bedienhebel 10 weist an einem proximalen Ende 46 einen Verbindungssteg 47 auf, welcher U-Arme 48, 49 des Bedienhebels 10 miteinander verbindet. Der Verbindungssteg 47 ist benachbart zu der Rückseite 44 des Auslaufabschnitts 5 vorgesehen und schwenkt an dieser Rückseite 44 entlang, wenn der Bedienhebel 10 betätigt wird. Das Magnetelement 50 ist mit Hilfe einer Befestigungsvorrichtung 51 an dem Verbindungssteg 47 befestigt. Auf diese Weise wird es beim Betätigen des Bedienhebels 10 an dem Sensor 23 vorbeigeführt. Der Sensor 23 erfasst die Änderung des Magnetfeldes in seiner Nähe und das Zählwerk 13 zählt einen Schritt weiter, wenn sich das vom Sensor 23 erfasste Magnetfeld bei einer Auf- und Abbewegung des Bedienhebels 10 entsprechend geändert hat.

Figur 9 zeigt den erfindungsgemäßen Fluidspender 1 in einer Längsschnittansicht mit einer eingesetzten Fluidflasche 52, aus Gründen der Übersichtlichkeit jedoch ohne den Pumpmechanismus 3 und ohne Auslaufrohr 8. Figur 10 ist eine vergrößerte Ansicht des vertikal oberen Endes 7 des Fluidspenders 1 gemäß Figur 9. Hier ist die Lage des Magnetelementes 50 relativ zu dem Sensor 23 erkennbar, wenn sich der Bedienhebel 10 in einer oberen Ausgangsstellung befindet. Ferner ist gezeigt, wie die Zähleinrichtung 6 in die Aufnahmeöffnung 18 der Fluidblende 5 eingesetzt ist.

Die Relativlage, welche der Sensor 23 und das Magnetelement 50 haben, wenn sich der Betätigungsmechanismus 2, insbesondere der Bedienhebel 10, in seiner Ausgangsstellung befindet, kann einstellbar sein. Auf diese Weise ist der Auslösezeitpunkt der Zähleinrichtung einstellbar, beispielsweise auf einen Wert von 30%, 50% oder 70% des maximalen Bewegungsweges des Bedienhebels 10 oder des Betätigungsmechanismus 2. Somit werden zu geringe Bewegungen oder Hübe nicht mitgezählt, sondern nur ausreichend große Bewegungen oder Hübe. Zum Einstellen der Relativlage kann beispielsweise ein Schubmechanismus oder eine Rasterung an der Befestigungsvorrichtung 51 vorgesehen sein. Auch wäre es möglich, das Magnetelement 50 auf einer Stellschraube anzubringen.

Außerdem kann mit der Zähleinrichtung erfassbar sein, bis zu welchem Anteil einer maximal möglichen Bewegung oder eines maximal möglichen Hubes der Betätigungsmechanismus oder sein Bedienhebel bewegt wurde. Vorzugsweise kann der Anteil mit Kommastellen angezeigt werden. Besonders vorteilhaft kann alternativ oder zusätzlich mit der Zähleinrichtung die bei der Bewegungsaktion geförderte Fluidmenge bestimmbar sein und in einer Volumeneinheit anzeigbar sein. Des weiteren kann die Zähleinrichtung so ausgebildet sein, dass sie die Bewegungsanteile komuliert. Das komulierte Ergebnis kann beispielsweise in Form einer Zahl mit Kommastellen oder in Form einer Volumenmenge erfasst werden. Wenn beispielsweise bei einem maximalen Hub 2 ml Fluide gefördert werden und zwei unvollständige Hübe ausgeführt werden, einer zu 50% und einer zu 66%, dann wären bei den beiden Betätigungsaktionen 116% des Fluids eines maximalen Hubs gefördert worden. Entsprechend könnte die komulierte Summe den Wert 1,16 haben oder als Volumen den Wert von 2,32 ml.

Die Zähleinrichtung 6 ist von dem Auslaufabschnitt 5 lösbar und gegen eine Abdeckblende 53 ersetzbar. In Figur 11 ist der Auslaufabschnitt 5 mit Abdeckblende 53 gezeigt. Somit kann ein Auslaufabschnitt mit Zähleinrichtung 6 zu einem Auslaufabschnitt ohne Zähleinrichtung umgerüstet werden, der nicht beansprucht wird, wobei die Aufnahmeöffnung 18 durch die Abdeckdeckblende 53 verschließbar ist.

Umgekehrt kann ein mit Abdeckblende versehener Auslaufabschnitt zu einem Auslaufabschnitt mit Zähleinrichtung umgerüstet werden.

Es ist auch möglich, den an einem Fluidspender vorgesehenen Abdeckabschnitt zu entfernen und durch einen Abdeckabschnitt mit Zähleinrichtung oder mit Abdeckblende zu ersetzen.

## Patentansprüche

1. Fluidspender (1) mit einem von einem Betätigungsmechanismus (2) betätigbaren Pumpmechanismus (3), welcher in einem Spendergehäuse (4) angeordnet ist, und einem von dem Spendergehäuse (4) auskragenden Auslaufabschnitt (5), wobei eine mit dem Betätigungsmechanismus (2) gekoppelte Zähleinrichtung (6) die Aktionen des Pumpmechanismus (3) erfasst,
**dadurch gekennzeichnet,**
**dass** die Zähleinrichtung (6) in dem auskragenden Auslaufabschnitt (5) vorgesehen ist.

2. Fluidspender nach Anspruch 1, wobei die Zähleinrichtung (6) zusammen mit dem Auslaufabschnitt (5) von dem Spendergehäuse (4) abnehmbar ausgebildet ist.

3. Fluidspender nach Anspruch 1 oder 2, wobei der Auslaufabschnitt (5) in einer Wartungsstellung einen Zugriff auf eine Rückstellanordnung (22, 36) der Zähleinrichtung (6) freigibt und in einer Bereitschaftsstellung die Rückstellanordnung verdeckt.

4. Fluidspender nach einem der vorhergehenden Ansprüche, wobei die Zähleinrichtung (6) von dem Auslaufabschnitt (5) lösbar vorgesehen ist.

5. Fluidspender nach einem der vorhergehenden Ansprüche, wobei die Zähleinrichtung (6) ein Zählergehäuse (12) aufweist, welches in den Auslaufabschnitt (5) einsetzbar ist und ein Zählwerk (13) aufnimmt.

6. Fluidspender nach Anspruch 5, wobei das Zählergehäuse (12) einen Lichtausschnitt (15) für eine dahinterliegende Anzeige (16) aufweist.

7. Fluidspender nach Anspruch 5 oder 6, wobei an dem Zählergehäuse (12) eine Rückstellbetätigungsvorrichtung (36) vorgesehen ist, mit welcher ein Rückstellmittel (22) der Zähleinrichtung (6) auslösbar ist.

8. Fluidspender nach einem der vorhergehenden Ansprüche, wobei die Zähleinrichtung (6) einen Sensor (23) aufweist, der eine Bewegung des Betätigungsmechanismus (2) berührungslos, insbesondere durch Annäherung messend ausgebildet ist.

9. Fluidspender nach Anspruch 8, wobei an dem Betätigungsmechanismus (2) ein dem Sensor (23) zugeordnetes Markierungsmittel (50) vorgesehen ist, auf welches der Sensor (23) reagierend ausgebildet ist.

10. Fluidspender nach Anspruch 9, wobei der Sensor (23) als Reed-Kontakt und das Markierungsmittel als ein an dem Betätigungsmechanismus (2) vorgesehenes Magnetelement (50) ausgebildet ist.

11. Fluidspender nach einem der vorhergehenden Ansprüche, wobei einstellbar ist, bei welchem Anteil einer maximal möglichen Bewegung des Betätigungsmechanismus (2) die Zähleinrichtung (6) weiterzählt.

12. Fluidspender nach einem der vorhergehenden Ansprüche, wobei eine Relativlage einstellbar ist, welche ein Sensor (23) der Zähleinrichtung (6) und ein dem Sensor zugeordnetes Markierungsmittel (50) des Betätigungsmechanismus (2) zueinander haben, wenn sich der Betätigungsmechanismus (2) in einer Ausgangsstellung befindet.

13. Fluidspender nach einem der vorhergehenden Ansprüche, wobei mit der Zähleinrichtung (6) erfassbar ist, bis zu welchem Anteil einer maximal möglichen Bewegung der Betätigungsmechanismus (2) bewegt wird.

14. Fluidspender nach Anspruch 13, wobei die Bewegungsanteile mit der Zähleinrichtung (6) komulierbar sind.

15. Fluidspender nach einem der vorhergehenden Ansprüche, wobei die Zähleinrichtung (6) von dem Auslaufabschnitt (5) lösbar und durch eine Abdeckblende (53) ersetzbar ist.

## Claims

1. Fluid dispenser (1) comprising a pump mechanism (3) that can be actuated by an actuation mechanism (2) and is arranged in a dispenser housing (4), and a discharge portion (5) that projects from the dispenser housing (4), a counting device (6) that is coupled to the actuation mechanism (2) detecting the actions of the pump mechanism (3), **characterised in that** the counting device (6) is provided in the projecting discharge portion (5).

2. Fluid dispenser according to claim 1, wherein the counting device (6) is designed to be removable from the dispenser housing (4) together with the discharge portion (5).

3. Fluid dispenser according to either claim 1 or claim 2, wherein the discharge portion (5) provides access to a resetting arrangement (22, 36) of the counting device (6) when in a maintenance position and covers the resetting arrangement when in a ready position.

4. Fluid dispenser according to any of the preceding claims, wherein the counting device (6) can be detached from the discharge portion (5).

5. Fluid dispenser according to any of the preceding claims, wherein the counting device (6) has a counter housing (12) that can be inserted into the discharge portion (5) and receives a counter (13).

6. Fluid dispenser according to claim 5, wherein the counter housing (12) comprises a vision panel (15) for a display (16) arranged therebehind.

7. Fluid dispenser according to either claim 5 or claim 6, wherein a resetting actuation apparatus (36) is provided on the counter housing (12) and is used to trigger a resetting means (22) of the counting device (6).

8. Fluid dispenser according to any of the preceding claims, wherein the counting device (6) comprises a sensor (23) that is designed to contactlessly measure a movement of the actuation mechanism (2), in particular by approximation.

9. Fluid dispenser according to claim 8, wherein a marking means (50) which is assigned to the sensor (23) and to which the sensor (23) is designed to respond is provided on the actuation mechanism (2).

10. Fluid dispenser according to claim 9, wherein the sensor (23) is formed as a reed contact and the marking means is formed as a magnet element (50) provided on the actuation mechanism (2).

11. Fluid dispenser according to any of the preceding claims, wherein the proportion of a maximum possible movement of the actuation mechanism (2) at which the counting device (6) counts another increment can be adjusted.

12. Fluid dispenser according to any of the preceding claims, wherein a relative position between a sensor (23) of the counting device (6) and a marking means (50) of the actuation mechanism (2), which means is assigned to the sensor, when the actuation mechanism (2) is in a starting position, can be adjusted.

13. Fluid dispenser according to any of the preceding claims, wherein the counting device (6) can detect up to which proportion of a maximum possible movement the actuation mechanism (2) is moved.

14. Fluid dispenser according to claim 13, wherein the counting device (6) can cumulate the movement proportions.

15. Fluid dispenser according to any of the preceding claims, wherein the counting device (6) can be detached from the discharge portion (5) and replaced with a cover screen (53).

## Revendications

1. Distributeur de fluide (1) comprenant un mécanisme de pompe (3) actionnable par un mécanisme d'actionnement (2) et disposé dans un boîtier de distributeur (4), et une section d'écoulement (5) en porte-à-faux sur le boîtier de distributeur (4), où un dispositif de comptage (6) couplé au mécanisme d'actionnement (2) enregistre les actionnements du mécanisme de pompe (3),
**caractérisé en ce que**,
le dispositif de comptage (6) est disposé dans la section d'écoulement (5) en porte-à-faux.

2. Distributeur de fluide selon la revendication 1, où le dispositif de comptage (6) est conçu de manière à pouvoir à être démontable du boîtier de distributeur (4) conjointement avec la section d'écoulement (5).

3. Distributeur de fluide selon la revendication 1 ou 2, où la section d'écoulement (5) ouvre un accès à un dispositif de rappel (22, 36) du dispositif de comptage (6) dans une position de maintenance et recouvre le dispositif de rappel dans une position d'attente.

4. Distributeur de fluide selon l'une quelconque des revendications précédentes, où le dispositif de comptage (6) est prévu de manière à être détachable de la section d'écoulement (5).

5. Distributeur de fluide selon l'une quelconque des revendications précédentes, où le dispositif de comptage (6) comporte un boîtier de compteur (12), qui est insérable dans la section d'écoulement (5) et reçoit un compteur (13).

6. Distributeur de fluide selon la revendication 5, où le boîtier du compteur (12) comporte une découpe (15) pour un indicateur (16) situé derrière cette dernière.

7. Distributeur de fluide selon la revendication 5 ou 6, où un dispositif d'actionnement de rappel (36) est prévu au niveau du boîtier du compteur (12), avec lequel un moyen de rappel (22) du dispositif de comptage (6) peut être actionné.

8. Distributeur de fluide selon l'une quelconque des revendications précédentes, où le dispositif de comptage (6) comporte un capteur (23) qui est conçu pour mesurer un mouvement du mécanisme d'actionnement (2) sans contact, en particulier par rapprochement.

9. Distributeur de fluide selon la revendication 8, où un marqueur (50) associé au capteur (23) est prévu au niveau du mécanisme d'actionnement (2), le capteur (23) étant conçu pour y réagir.

10. Distributeur de fluide selon la revendication 9, où le capteur (23) se présente sous la forme d'un contact Reed et le marqueur se présente sous la forme d'un élément magnétique (50) prévu au niveau du mécanisme d'actionnement (2).

11. Distributeur de fluide selon l'une quelconque des revendications précédentes, où il est possible de régler à partir de quelle partie d'un mouvement maximal possible du mécanisme d'actionnement (2) le dispositif de comptage (6) continue à compter.

12. Distributeur de fluide selon l'une quelconque des revendications précédentes, où une position relative d'un capteur (23) du dispositif de comptage (6) et d'un marqueur (50) associé au capteur du mécanisme d'actionnement (2) est réglable, , lorsque le mécanisme d'actionnement (2) se trouve dans une position de départ.

13. Distributeur de fluide selon l'une quelconque des revendications précédentes, où il est possible de déterminer à l'aide du dispositif de comptage (6) jusqu'à quelle partie d'un mouvement maximal possible le mécanisme d'actionnement (2) est déplacé.

14. Distributeur de fluide selon la revendication 13, où les parties du mouvement sont cumulables avec le dispositif de comptage (6).

15. Distributeur de fluide selon l'une quelconque des revendications précédentes, où le dispositif de comptage (6) est détachable de la section d'écoulement (5) et est remplaçable par un cache (53).
